# EUROPÄISCHE PATENTSCHRIFT

(11) **EP 1 722 041 B1**
(45) Veröffentlichungstag und Bekanntmachung des Hinweises auf die Patenterteilung: **16.04.2008**
(21) Anmeldenummer: 06113502.6
(22) Anmeldetag: 04.05.2006
(51) Int. Cl.: E04F 10/06, F16B 9/00

(54) **Haltevorrichtung zum Festlegen von mindestens einem Führungsseil einer Beschattungs- oder Lichtlenkungsanlage**
Holding device for at least one guide cord of a shading or light guiding device
Dispositif de retenue pour au moins une corde de guidage d'une installation d'ombrage ou d'orientation de la lumière

(30) Priorität: 13.05.2005 DE 202005007587 U
(43) Veröffentlichungstag der Anmeldung: 15.11.2006
(73) Patentinhaber: SCHÜCO International KG, 33609 Bielefeld (DE)
(72) Erfinder: Diekmann, Bernd, 33790, Halle / Westfalen (DE); Niemeier, Oliver, 32139, Spenge (DE); Schewemann, Heide, 49076, Osnabrück (DE)
(74) Vertreter: Dantz, Jan Henning

(56) Entgegenhaltungen:
- GB-A- 421 931
- US-A- 4 401 146

## Beschreibung

Die Erfindung bezieht sich auf eine Haltevorrichtung zum Festlegen von mindestens einem Führungsseil einer Beschattungs- oder Lichtlenkungsanlage mit einem an einem Gebäudeelement anbringbaren Befestigungsflansch und mit einem Ausleger, der an seinem äußeren, dem Befestigungsflansch abgewandt liegenden Endbereich mit einer der Anzahl der Führungsseile entsprechenden Stückzahl von Seilaufnahmen versehen ist.

Die Haltevorrichtung wird vorzugsweise für Beschattungs- oder Lichtlenkungsanlagen eingesetzt, die beispielsweise als Jalousien, Raffstore oder dergleichen gestaltet sind. Die Führungsseile werden bei den zuvor aufgeführten Einrichtungen an einem Gebäude nach unten gespannt. Zur Montage der Seilenden werden üblicherweise konsolenartige Haltevorrichtungen verwendet, die an einem Gebäudeteil, beispielsweise an einem Fenster, einem Fassadenprofil oder an Fassadenverkleidungselementen befestigt werden. Der Befestigungsflansch ist mit zwei Bohrungen versehen, um ihn je nach Art des Gebäudeteiles mittels Schrauben daran festzulegen. Die gegenüberliegenden Seilaufnahmen sind mit Bohrungen oder Langlöchern versehen, in die das Führungsseil eingebracht wird. Durch den Abstand der Seilaufnahmen zum Befestigungsflansch wird auch der Abstand des jeweiligen Führungsseiles zum Gebäude bestimmt.

Die Führungsseile müssen mit einer vorgegebenen Spannung an den Seilaufnahmen festgelegt werden. Bei den bisher bekannten Haltevorrichtungen ist der Befestigungsflansch mit dem Ausleger als einstückiges Formteil ausgebildet. Dadurch ergibt sich, dass für die Einstellung der Spannung des jeweiligen Führungsseiles relativ viel Zeit und handwerkliches Geschick benötigt wird. Es ist nämlich notwendig, dass das Führungsseil einerseits ausreichend gespannt wird und andererseits in dieser gespannten Position verklemmt oder arretiert wird.

Aufgrund der problematischen Montage der Führungsseile ergibt sich zwangsläufig, das diese nicht ausreichend gespannt werden. Dadurch können sich durch Windeinwirkung die Beschattungs- oder Lichtlenkungsanlagen relativ stark bewegen. Dies hat neben störenden, akustischen und optischen Auswirkungen den Nachteil, dass die Anlage beschädigt werden kann.

Aus der GB 421 931 A ist eine Haltevorrichtung für eine Markise bekannt, die einen oberen Tragarm und darunter einen Bewegungsarm aufweist. Der obere Tragarm ist an einer gebäudeseitig festgelegten Konsole angeordnet und weist an dieser Seite ein Führungsrollenpaar auf, wobei die eine Führungsrolle die gebäudeseitige Fläche und die andere Führungsrolle die gegenüberliegende Fläche kontaktiert. In den Endbereichen ist die Konsole bogenförmig ausgebildet, so dass der Tragarm geschwenkt wird, wenn sich die Führungsrollen in diesem gebogenen Bereich befinden. Das freie Ende des Tragarmes ist abgewinkelt und mittels einer Quertraverse mit der Markise verbunden. Der untere Bewegungsarm ist ausschließlich um eine ortsfeste Achse schwenkbar. Das freie Ende des oberen Tragarmes ist über zwei flexible Zugmittel mit den freiem Endbereich des Bewegungsarmes verbunden, wobei ein Zugmittel über den Bereich der Schwenkachse geführt ist.

In der eingefahrenen Stellung der Markise steht der obere Tragarm senkrecht, wobei das freie Ende kurz unterhalb der Rolle liegt. Beim Ausfahren der Markise wird der Tragarm in eine horizontale Stellung verschwenkt und anschließend nach unten, in Richtung zum Bewegungsarm bewegt. Der Bewegungsarm wird dabei in eine vertikale Stellung überführt. Beim Einfahren der Markise werden die flexiblen Zugelemente gespannt, so dass beim späteren Ausfahren diese Bewegung unterstützt wird.

Der vorliegenden Erfindung liegt die Aufgabe zugrunde, eine Haltevorrichtung der eingangs näher beschriebenen Art in konstruktiv einfacher Weise so zu gestalten, dass die Montage des Führungsseiles bzw. der Führungsseile vereinfacht, und dass sie unter einer solchen Spannung stehen werden können, dass Beschädigungen an der Anlage ausgeschlossen werden können.

Die gestellte Aufgabe wird gelöst, indem der Ausleger und der Befestigungsflansch durch ein Drehlager miteinander verbunden sind, und dass mittels einer Blockiervorrichtung die Endstellung des Auslegers fixiert ist, wobei an jedem Führungsseil ein Klemmstück festgeklemmt ist, und jedes Führungsseil mittels seines Klemmstückes, welches mittels eines Kraftspeichers belastbar ist, an der zugehörigen Seilaufnahme festgelegt ist.

Jedes Führungsseil kann nunmehr festgelegt werden bevor die Stellung des Auslegers gegenüber dem Befestigungsflansch durch die Blockiervorrichtung fixiert ist. Das jedes Führungsseil festlegende Klemmstück wird an dem Führungsseil im noch nicht gespannten Zustand des Führungsseiles festgelegt. Dies ermöglicht eine Drehung des Auslegers bedingt durch das Drehlager, da zunächst der Ausleger in eine Winkelstellung zum Befestigungsflansch gebracht werden kann. Der Ausleger kann dann gedreht werden, so dass er in seine Endstellung gelangt. Die Blockiervorrichtung verhindert anschließend, dass sich die Spannung jedes Führungsseiles verringert zur Einhaltung der Spannung sind Kraftspeicher vorgesehen, da sich bei der erfindungsgemäßen Haltevorrichtung Längentoleranzen und Dehnungen nicht vermeiden lassen.Sollte jedoch aufgrund einer falschen Fixierung des das Führungsseil festlegenden Klemmstück es die Spannung zu groß oder zu klein sein, kann jederzeit eine entsprechende Korrektur erfolgen.

Eine konstruktiv einfache Lösung ergibt sich, wenn die Blockiervorrichtung und das Drehlager baugleich gestaltet sind. Dadurch wird auch die Anzahl der Bauteile minimiert. In einer konstruktiven Ausführung ist vorgesehen, dass das Drehlager und die Blockiervorrichtung aus jeweils einer eine Ausnehmung und Bohrungen aufweisenden Lagergabel, einer Lagerlasche und einem Bolzen gebildet ist, der Bohrungen der Lagergabel und der Lagerlasche durchdringt. Bei der Montage wird nach dem Fixieren des Führungsseiles durch ein Klemmstück in der Seilaufnahme zunächst der Bolzen in die Bohrungen des Drehlagers eingesteckt. In diesem Zustand ist das Führungsseil bzw. sind die Führungsseile noch ungespannt. Der Ausleger wird dann so gedreht, dass der Bolzen des Drehlagers der Blockiervorrichtung durch die zugehörigen Bohrungen gesteckt werden kann. Damit ist die endgültige Stellung des Auslegers fixiert und die Spannung des Führungsseils bzw. der Führungsseile erreicht. Der Ausleger ist bei den in Rede stehenden Haltevorrichtungen als Flachteil gestaltet. Es ist deshalb vorgesehen, dass die einander abgewandt liegenden oberen und unteren Endbereiche des Befestigungsflansches als Lagergabeln gestaltet sind. Die Bohrungen enthaltenden Lagerlaschen sind dann an dem zugehörigen Endbereich des Auslegers angeformt. In der endgültigen Stellung stehen die Bolzen horizontal. Der Befestigungsflansch ist ebenfalls als Flachteil ausgebildet.

Um das Führungsseil in der zugehörigen Seilaufnahme in einfachster Weise festlegen zu können, ist vorgesehen, dass jede Seilaufnahme eine stufenförmige Bohrung enthält, in der das Klemmstück festgelegt ist, wobei der größere Durchmesser nach unten gerichtet ist, das heißt, er ist der Blockiervorrichtung zugeordnet. Dieses Klemmstück stützt sich dann an der Ringfläche im Übergangsbereich zwischen dem größeren und kleineren Durchmesser ab. In einfachster Weise ist dann vorgesehen, dass das Klemmstück als Klemmring ausgebildet ist.

Um das Seil in die zugehörige Seilaufnahme einzubringen, ist noch vorgesehen, dass jede Seilaufnahme mit einem in Längsrichtung der Seilaufnahme verlaufenen Einführschlitz versehen ist. Dadurch kann das Klemmstück bereits vor dem Einbringen in die stufenförmige Bohrung mit dem Führungsseil verbunden werden, da das Führungsseil durch die Stellung des Auslegers zunächst noch spannungslos ist.

. Zur Einhaltung der vorgegebenen Spannung der Führungsseile ist vorzugsweise vorgesehen, dass zwischen dem Klemmstück und der Ringfläche der die Seilaufnahme bildenden stufenförmigen Bohrung der das Klemmstück belastender Kraftspeicher eingesetzt ist. Dadurch kann sich das Klemmstück in der Seilaufnahme verschieben, so dass durch die von dem Kraftspeicher aufgebrachte Kraft eine gleichbleibende oder annähernd gleichbleibende Spannung des Führungsseiles gegeben ist. Dieser Kraftspeicher ist in einfachster Ausführung eine Druckfeder.

An das freie Ende des Auslegers könnte eine Seilaufnahme oder zwei beabstandete Seilaufnahmen angesetzt oder angeformt sein. Die Bolzen des Drehlagers und der Blockiervorrichtung könnten formschlüssig in die Bohrungen der Lagergabeln eingesetzt sein, so dass sich nur der Ausleger auf dem Bolzen des Drehlagers drehen kann.

Anhand der beiliegenden Zeichnungen wird die Erfindung noch näher erläutert. Es zeigen:
- Figur 1: eine erfindungsgemäße Haltevorrichtung in sprengbildlicher Darstellung;
- Figur 2: der Befestigungsflansch mit dem Ausleger der mit dem Befestigungsflansch durch das Drehlager verbunden ist;
- Figur 3: der mittels der Blockiervorrichtung arretierte Ausleger in der Endstellung;
- Figur 4: das Klemmelement mit dem Kraftspeicher im ungespannten Zustand, und
- Figur 5: das Klemmelement mit dem gespannten Kraftspeicher in der gespannten Stellung.

Die in den Figuren 1 bis 3 komplett dargestellte Haltevorrichtung 1 besteht aus einem Befestigungsflansch 2 und einem Ausleger 3, der an seinem freien, dem Befestigungsflansch 2 abgewandt liegenden Endbereich mit zwei Seilaufnahmen 4, 5 ausgestattet ist, in die in den Figuren 4 und 5 dargestellte Führungsseile 16 einbring- und festlegbar sind. Der Befestigungsflansch 2 ist plattenförmig ausgebildet und mit zwei Bohrungen 6, vorzugsweise mit ausgesenkten Bohrungen 6 zu versehen, um mittels Schrauben den Befestigungsflansch 2 in an sich bekannter Weise an einem Gebäudeelement festzulegen. Der obere und untere Endbereich des Befestigungsflansches 2 ist nach Art einer Lagergabel gestaltet und jede Lagergabel ist mit zwei fluchtenden Bohrungen 7, 8 versehen. Wie die Figur 1 zeigt, sind die Bohrungen 7, 8 profiliert. Wie aus den Figuren 1 bis 3 zu entnehmen ist, greift in die Ausnehmungen 9 jeder Lagergabel eine mit einer Bohrung 10 versehene Lagerlasche 11 ein.

Die Bohrungen 7, 8 und 10 stehen fluchtend zueinander. Wie die Figur 2 zeigt, wird zunächst der Ausleger 3 mit seiner oberen Lagerlasche 11 in die Ausnehmung 9 der oberen Lagergabel eingesetzt. Mittels eines Bolzens wird dann ein Drehlager (7, 8, 9, 10, 11) geschaffen, so dass der Ausleger 3 gegenüber dem Befestigungsflansch 2 drehbeweglich gelagert ist. Die Seilaufnahmen 4, 5 sind mit stufenförmigen Bohrungen 12, 13 versehen, wobei der Bereich mit dem größeren Durchmesser dem Drehlager (7, 8, 9, 10, 11) abgewandt liegt, das heißt, dies ist der untere Bereich. Der obere Bereich entspricht dem Durchmesser des Führungsseiles 16.

In der in den Figuren 2 und 4 dargestellten Stellung des Auslegers 3 wird in jede stufenförmige Bohrung 12, 13 ein Federelement in Form einer Druckfeder 14 eingesetzt. Ein Klemmelement in Form eines Sicherungsringes 15 wird auf den Endbereich des Führungsseiles 16 geschoben und mittels eines Gewindestiftes erfolgt die Verbindung. Die Stellung dieses Sicherungsringes 15 kann verändert werden, sollte die Spannung des Führungsseiles 16 zu gering oder zu hoch sein. Nachdem der Sicherungsring 15 festgelegt ist, kann durch einen Kraftaufwand der Ausleger 3 in die in den Figuren 3 und 5 dargestellte Stellung geschwenkt werden. Dabei wird die Druckfeder 14 gespannt. Sobald die Bohrungen 7, 8 der unteren Lagergabel des Befestigungsflansches 2 und die zugehörige Bohrung 10 der unteren Lagerlasche 11 fluchten, kann ein Bolzen in die Bohrungen 7, 8 eingesteckt werden, wodurch eine Blockiervorrichtung 7, 8, 9, 10, 11 für den Ausleger 3 geschaffen wird. Wie die Figuren zeigen, sind das Drehlager 7, 8, 9, 10, 11 und die Blockiervorrichtung 7, 8, 9, 10, 11 baugleich gestaltet.

Die Figur 5 zeigt, dass durch die Druckfeder 14 eine als konstant anzusehende Zugkraft auf das mittels des Sicherungsringes 15 festgelegte Führungsseil 16 ausgeübt wird. Dadurch werden Toleranzen und Dehnungen ausgeglichen.

Die Figur 1 zeigt ferner noch, dass die Dicke des Auslegers 3 im mittleren Bereich verringert wird. Im dargestellten Ausführungsbeispiel ist der Ausleger 3 in seinem freien Endbereich durch die beiden Seilaufnahmen 4, 5 gebildet, die seitlich zur Ebene des Auslegers 3 stehen. In nicht dargestellter Weise könnte an dem Ausleger 3 auch eine einzige Seilaufnahme 4 oder 5 angeformt oder angesetzt sein. Es ergibt sich aus den Figuren, dass durch die Länge des Auslegers 3 der Abstand der Führungsseile 16 von einem Gebäudeelement bestimmt werden kann. Darüber hinaus könnte an dem Ausleger 3 auch nur eine Seilaufnahme 4 oder 5 angesetzt oder angeformt sein. Diese sollte dann mit ihrer Mittellängsachse in der Ebene des Auslegers 3 stehen.

Die Erfindung ist nicht auf das dargestellte Ausführungsbeispiel beschränkt. Wesentlich ist, der Ausleger 3 zunächst mittels eines Drehlagers 7, 8, 9, 10, 11 in eine solche Stellung zum Befestigungsflansch 2 gebracht werden kann, dass das Einbringen des Führungsseiles 16 und der Druckfeder 14 in die stufenförmigen Bohrungen 12, 13 im spannungslosen Zustand des jeweiligen Führungsseiles 16 erfolgen kann, und dass die Spannung durch Schwenken des Auslegers 3 erzeugt wird. Dabei ist dann besonders vorteilhaft, wenn über die Druckfeder 14 eine als gleichbleibend anzusehende Kraft auf das Führungsseil 16 einwirkt.

### Bezugszeichen

- 1: Halteelement
- 2: Befestigungsflansch
- 3: Ausleger
- 4, 5: Seilaufnahmen
- 6: Bohrungen
- 7, 8: Bohrungen
- 9: Ausnehmungen
- 10: Bohrung
- 11: Lagerlasche
- 12, 13: stufenförmige Bohrungen
- 14: Druckfeder
- 15: Sicherungsring
- 16: Führungsseil

## Patentansprüche

1. Haltevorrichtung (1) zum Festlegen von mindestens einem Führungsseil (16) einer Beschattungs- oder Lichtlenkungsanlage mit einem an einem Gebäudeelement anbringbaren Befestigungsflansch (2) und mit einem Ausleger (3), der an seinem äußeren, dem Befestigungsflansch (2) abgewandt liegenden Endbereich mit einer der Anzahl der Führungsseile (16) entsprechenden Stückzahl von Seilaufnahmen (4, 5) versehen ist, wobei der Ausleger (3) und der Befestigungsflansch (2) durch ein Drehlager (7, 8, 9, 10, 11) miteinander verbunden sind, und dass mittels einer Blockiervorrichtung (7, 8, 9, 10, 11) die Endstellung des Auslegers (3) fixiert ist, wobei an jedem Führungsseil (16) ein Klemmstück (15) festgeklemmt ist, und jedes Führungsseil (16) mittels seines Klemmstückes (15), welches mittels eines Kraftspeichers (14) belastbar ist, an der zugehörigen Seilaufnahme (4, 5) festgelegt ist.

2. Haltevorrichtung nach Anspruch 1, **dadurch gekennzeichnet, dass** die Blockiervorrichtung (7, 8, 9, 10, 11) baugleich zu dem Drehlager (7, 8, 9, 10, 11) ist.

3. Haltevorrichtung nach Anspruch 1 oder 2, **dadurch gekennzeichnet, dass** das Drehlager (7, 8, 9, 10, 11) und die Blockiervorrichtung (7, 8, 9, 10, 11) aus jeweils einer eine Ausnehmung (9) und Bohrungen (7, 8) aufweisenden Lagergabel und einer eine Bohrung (10) aufweisenden Lagerlasche (11) sowie einem in die Bohrungen (7, 8, 10) einbringbaren Bolzen gebildet ist.

4. Haltevorrichtung nach Anspruch 3, **dadurch gekennzeichnet, dass** die oberen und unteren, einander abgewandt liegenden Endbereiche des Befestigungsflansches (2) als die die Ausnehmung (9) und Bohrungen (7, 8) aufweisenden Lagergabeln ausgebildet sind, und dass an dem zugeordneten Stirnendbereich des Auslegers (3) die die Bohrungen (10) enthaltenden Lagerlaschen (11) angeformt sind.

5. Haltevorrichtung nach Anspruch 1, **dadurch gekennzeichnet, dass** jede Seilaufnahme (4, 5) eine stufenförmige Bohrung (12, 13) enthält, in der das Klemmstück (15) festgelegt ist, wobei der größere Durchmesser nach unten, dem Drehlager abgewandt gerichtet ist.

6. Haltevorrichtung nach Anspruch 5, **dadurch gekennzeichnet, dass** das Klemmstück als Klemmring (15) ausgebildet ist.

7. Haltevorrichtung nach Anspruch 5, **dadurch gekennzeichnet, dass** das Klemmstück (15) mittels des in die stufenförmige Bohrung (12, 13) eingesetzten Kraftspeichers, vorzugsweise in Form einer Druckfeder (14) belastet ist.

8. Haltevorrichtung nach Anspruch 7, **dadurch gekennzeichnet, dass** zwischen dem Klemmstück (15) und der Ringfläche der stufenförmigen Bohrung (12, 13) der Kraftspeicher (14) eingesetzt ist.

9. Haltevorrichtung nach Anspruch 5, **dadurch gekennzeichnet, dass** jede Seilaufnahme (4, 5) mit einem in Längsrichtung der stufenförmigen Bohrung (12, 13) verlaufenden Einführschlitz für das Führungsseil (16) versehen ist.

## Claims

1. Retaining device (1) for securing at least one guide cord (16) of a shading or light-directing system, comprising a mounting flange (2), which can be fitted on a building element, and a cantilever (3) which, at its outer end region opposed to the mounting flange (2) is provided with a number of cord housings (4, 5) which corresponds to the number of guide cords (16), wherein the cantilever (3) and the mounting flange (2) are connected to one another by means of a pivot bearing (7, 8, 9, 10, 11), and wherein the end position of the cantilever (3) is fixed by means of a blocking device (7, 8, 9, 10, 11), wherein a clamping piece (15) is rigidly clamped on each guide cord (16), and each guide cord (16) is secured to the associated cord housing (4, 5) by means of its clamping piece (15), which can be loaded by means of an energy accumulator (14).

2. Retaining device according to Claim 1, **characterized in that** the blocking device (7, 8, 9, 10, 11) is structurally identical to the pivot bearing (7, 8, 9, 10, 11).

3. Retaining device according to Claim 1 or 2, **characterized in that** the pivot bearing (7, 8, 9, 10, 11) and the blocking device (7, 8, 9, 10, 11) are respectively formed from a bearing fork, having an indentation (9) and bores (7, 8), and a bearing lug (11), having a bore (10), and also a pin which can be inserted into the bores (7, 8, 10) .

4. Retaining device according to Claim 3, **characterized in that** the upper and lower, mutually opposed end regions of the mounting flange (2) are designed as bearing forks having the indentation (9) and bores (7, 8), and **in that** the bearing lugs (11) containing the bores (10) are integrally formed on the associated end region of the cantilever (3).

5. Retaining device according to Claim 1, **characterized in that** each cord housing (4, 5) contains a stepped bore (12, 13) in which the clamping piece (15) is secured, wherein the larger diameter is directed downwardly and away from the pivot bearing.

6. Retaining device according to Claim 5, **characterized in that** the clamping piece is formed as a clamping ring (15).

7. Retaining device according to Claim 5, **characterized in that** the clamping piece (15) is loaded by means of the energy accumulator, preferably in the form of a compression spring (14), inserted into the stepped bore (12, 13).

8. Retaining device according to Claim 7, **characterized in that** the energy accumulator (14) is inserted between the clamping piece (15) and the annular surface of the stepped bore (12, 13).

9. Retaining device according to Claim 5, **characterized in that** each cord housing (4, 5) is provided with a guide-in slot for the guide cord (16) that extends in the longitudinal direction of the stepped bore (12, 13).

## Revendications

1. Dispositif de retenue (1) permettant de fixer au moins un câble de guidage (16) d'une installation d'ombrage ou d'orientation de la lumière comportant une bride de fixation (2) pouvant être placée au niveau d'un élément de bâtiment et un bras (3), qui est pourvu au niveau de sa zone d'extrémité extérieure, opposée à la bride de fixation (2) d'un nombre de logements de câbles (4, 5) correspondant au nombre de câbles de guidage (16), le bras (3) et la bride de fixation (2) étant reliés l'un à l'autre par un palier de rotation (7, 8, 9, 10, 11) et la position finale du bras (3) étant fixée au moyen d'un dispositif de blocage (7, 8, 9, 10, 11), un élément de serrage (15) étant coincé au niveau de chaque câble de guidage (16) et chaque câble de guidage (16) étant fixé au logement de câbles (4, 5) correspondant à l'aide de son élément de serrage (15), qui peut être chargé au moyen d'un accumulateur de force (14).

2. Dispositif de retenue selon la revendication 1, **caractérisé en ce que** le dispositif de blocage (7, 8, 9, 10, 11) est de même construction que le palier de rotation (7, 8, 9, 10, 11).

3. Dispositif de retenue selon la revendication 1 ou 2, **caractérisé en ce que** le palier de rotation (7, 8, 9, 10, 11) et le dispositif de blocage (7, 8, 9, 10, 11) sont formés respectivement d'une fourche support présentant un évidement (9) et des perçages (7, 8) et d'une oreille de support (11) présentant un perçage (10) ainsi que d'un boulon pouvant être introduit dans les perçages (7, 8, 10).

4. Dispositif de retenue selon la revendication 3, **caractérisé en ce que** les zones d'extrémité supérieure et inférieure, opposées l'une à l'autre de la bride de fixation (2) sont réalisées sous forme de fourches support présentant l'évidement (9) et les perçages (7, 8), et **en ce que** les oreilles de support (11) contenant les perçages (10) sont moulées au niveau de la zone d'extrémité frontale associée du bras (3).

5. Dispositif de retenue selon la revendication 1, **caractérisé en ce que** chaque logement de câbles (4, 5) contient un perçage étagé (12, 13), dans lequel est fixé l'élément de serrage (15), le diamètre le plus grand étant dirigé vers le bas, de manière opposée au palier de rotation.

6. Dispositif de retenue selon la revendication 5, **caractérisé en ce que** l'élément de serrage est réalisé sous forme de bague de serrage (15).

7. Dispositif de retenue selon la revendication 5, **caractérisé en ce que** l'élément de serrage (15) est chargé au moyen de l'accumulateur de force utilisé dans le perçage étagé (12, 13), de préférence sous forme d'un ressort de pression (14).

8. Dispositif de retenue selon la revendication 7, **caractérisé en ce que** l'accumulateur de force (14) est inséré entre l'élément de serrage (15) et la surface annulaire du perçage étagé (12, 13).

9. Dispositif de retenue selon la revendication 5, **caractérisé en ce que** chaque logement de câbles (4, 5) est pourvu d'une fente d'introduction s'étendant dans le sens longitudinal du perçage étagé (12, 13) pour le câble de guidage (16).
